# EUROPÄISCHE PATENTSCHRIFT

(11) **EP 0 838 562 B1**
(45) Veröffentlichungstag und Bekanntmachung des Hinweises auf die Patenterteilung: **04.12.2002**
(21) Anmeldenummer: 97113633.8
(22) Anmeldetag: 07.08.1997
(51) Int. Cl.: E04G 21/04

(54) **Betonverteilermast für Betonpumpen**
Concrete pump boom
Bras de distribution pour pompes à béton

(30) Priorität: 25.10.1996 DE 19644412
(43) Veröffentlichungstag der Anmeldung: 29.04.1998
(73) Patentinhaber: PUTZMEISTER Aktiengesellschaft, 72631 Aichtal (DE)
(72) Erfinder: Fügel, Dietmar, 72649 Wolfschlugen (DE)
(74) Vertreter: Wolf, Eckhard, Dr.-Ing.

(56) Entgegenhaltungen:
- EP-A- 0 469 687
- DE-A- 3 236 510
- DE-B- 2 027 218
- GB-A- 2 132 676
- US-A- 4 262 696

## Beschreibung

Die Erfindung betrifft einen Betonverteilermast für stationäre und mobile Betonpumpen mit mehreren an Knickgelenken, mit zueinander parallelen Knickachsen miteinander verbundenen langgestreckten Mastarmen und mit einer aus mehreren gelenkig miteinander verbundenen, entlang den Mastarmen geführten und an diesen befestigten Rohrsegmenten bestehenden, am Ende des letzten Mastarms in einen Endschlauch mündenden Betonförderleitung.

Es ist bekannt, als Knickmaste ausgebildete Betonverteilermaste so zusammenzufalten, daß der den Endschlauch tragende letzte Mastarm in seiner Ruhelage unter mindestens einem der übrigen Mastarme in zu diesem paralleler Ausrichtung zu liegen kommt. Bei derartigen Betonverteilermasten muß durch konstruktive Mittel und durch eine definierte Faltstrategie dafür gesorgt werden, daß es beim Entfalten und beim Falten nicht zu Kollisionen zwischen den Mastarmen kommt. Dieses Problem tritt vor allem bei Überkopf-Rollfaltern mit teilweise gekröpften Mastarmen auf. Hinzu kommt, daß beim großflächigen Betonieren, bei welchem der Endschlauch durch Strecken und/oder Verkürzen des Knickmasts und durch Verschwenken des Endschlauches quer zur Streckund Verkürzungsrichtung über die zu betonierende Fläche bewegt wird, entweder der Endschlauch von Hand hin- und hergebogen oder der gesamte Betonverteilermast um seine Vertikalachse am Lagerbock verschwenkt wird. Im ersteren Falle lassen sich nur relativ kleine Schwenkwinkel erzielen, während im letzteren Falle die gesamte Masse des Verteilermasts hin- und herbewegt werden muß.

Ausgehend hiervon liegt der Erfindung die Aufgabe zugrunde, einen Betonverteilermast der eingangs angegebenen Art zu entwickeln, der eine leichtere Handhabung beim Entfalten und Falten und/oder beim Betonieren gewährleistet.

Zur Lösung dieser Aufgabe wird die im Patentanspruch 1 angegebene Merkmalskombination vorgeschlagen. Vorteilhafte Ausgestaltungen und Anwendungen der Erfindung ergeben sich aus den abhängigen Ansprüchen.

Der erfindungsgemäßen Lösung liegt vor allem der Gedanke zugrunde, daß ein weiterer Bewegungsfreiheitsgrad im Bereich des den Endschlauch tragenden letzten Mastarms bei vielen Anwendungsfällen erhebliche Vorteile mit sich bringt. Um dies zu erreichen, wird gemäß der Erfindung vorgeschlagen, daß der letzte Mastarm in zwei an einer zur letzten Knickachse und zur Längserstreckung des letzten Mastarms senkrechten Schwenkachse begrenzt gegeneinander verschwenkbare Armabschnitte unterteilt ist. Wenn die Betonförderleitung nicht als solche eine ausreichende Flexibilität aufweist, ist es wichtig, daß das am letzten Mastarm entlanggeführte Rohrsegment zwei um die Schwenkachse gegeneinander verschwenkbare oder verbiegbare Segmentabschnitte aufweist. Zu diesem Zweck kann zwischen den beiden starren Rohrsegmentabschnitten entweder eine mit der Schwenkachse ausgefluchtete Drehkupplung oder ein biegsamer Verbindungsschlauch angeordnet werden.

Im Interesse eines automatischen Bewegungsablaufs sind die beiden Armabschnitte mit hydraulischen oder elektrischen Mitteln gegeneinander verschwenkbar.

Für die meisten Anwendungsfälle ist es von Vorteil, wenn der endschlauchseitige Armabschnitt um ein Mehrfaches, mindestens fünfmal länger als der knickgelenkseitige Armabschnitt ist.

Um die am Verteilermast angreifenden Kräfte zu minimieren, ist es von Vorteil, wenn die Armabschnitte zwischen zwei endlagengedämpften Endschaltern oder Endanschlägen begrenzt gegeneinander verschwenkbar sind. Der Schwenkwinkel sollte dabei auf 3° bis 10° begrenzt werden.

Mit den erfindungsgemäßen Maßnahmen wird das großflächige Betonieren dadurch erleichtert, daß der den Endschlauch tragende Armabschnitt des letzten Mastarms um die zwischen den beiden Armabschnitten angeordnete Schwenkachse während des Betoniervorgangs zwischen zwei Endstellungen selbsttätig hin- und hergeschwenkt wird. Die Schwenkbewegung wird dabei zweckmäßig ferngesteuert ausgelöst. Weiter ist es von Vorteil, wenn die Endstellungen, d.h. der Schwenkwinkel um die Schwenkachse an die durch die Baustelle gegebenen Bedingungen anpaßbar ist.

Weiter ermöglichen die erfindungsgemäßen Maßnahmen eine vereinfachte Vorgehensweise beim Entfalten und Falten eines Betonverteilermasts, bei welchem der letzte Mastarm beim Faltvorgang in seiner Ruhelage unter mindestens einem der anderen Mastarme zu liegen kommt und der darüber befindliche Mastarm gegebenenfalls gekröpft ist. Wenn der Betonverteilermast dazuhin als Überkopf-Rollfalter ausgebildet ist, ist ein kollisionsfreies Entfalten häufig mit Schwierigkeiten verbunden. Um diese Schwierigkeiten zu vermeiden, wird gemäß der Erfindung vorgeschlagen, daß der endschlauchseitige Armabschnitt des letzten Mastarms um seine zur benachbarten Knickachse und zur Längserstreckung des Mastarms senkrechte Schwenkachse zu Beginn des Entfaltvorgangs aus seiner Ruhelage seitlich ausgeschwenkt und am Ende des Faltvorgangs in diese Ruhelage zurückgeschwenkt wird.

Im folgenden wird die Erfindung anhand der Zeichnung näher erläutert. Es zeigen
- Fig. 1: eine Seitenansicht eines Betonfahrmischers mit Betonpumpe und Verteilermast;
- Fig. 2: eine Draufsicht auf die Mastarme 1 und 3 des Betonverteilermasts bei seitlich ausgeschwenktem Mastarm 3;
- Fig. 3: eine schaubildliche Darstellung des Fahrmischers nach Fig. 1 mit ausgefaltetem Betonverteilermast beim Betonieren großer Flächen;
- Fig. 4a und b: je einen Ausschnitt aus dem letzten Mastarm aus dem Bereich der Schwenkachse mit zwei verschiedenen Förderleitungs-Gelenken.

Die in Fig. 1 dargestellte Fahrmischerpumpe besteht im wesentlichen aus einem vierachsigen Fahrgestell 10, einer im mittleren Bereich des Fahrgestells 10 um die Achse 12 drehbar angeordneten, mit ihrer Beschickungsund Auslaßöffnung 14 schräg nach hinten weisenden Mischtrommel 16, einer im Bereich der Hinterachsen 18, 18' am Fahrgestell 10 angeordneten Zweizylinder-Dickstoffpumpe 20 mit Materialaufgabebehälter 22 und einem im Bereich der Vorderachsen 24, 24' in der Nähe des Führerhauses 26 an einem Lagerbock 28 um eine vertikale Achse 30 drehbar gelagerten, aus drei an den Knickgelenken A, B und C gegeneinander verschwenkbaren Mastarmen 1, 2, 3 zusammengesetzten Betonverteilermast 32 als Träger für eine Betonförderleitung 34. Die Betonförderleitung 34 ist aus mehreren Rohrsegmenten 34', 34'', 34''' zusammengesetzt, die an den gelenkseitigen Enden der Mastarme 1, 2, 3 über Rohrbögen 36 und Rohrdrehverbindungen 38 gelenkig miteinander verbunden sind und am Ende des letzten Mastarms 3 in einen Endschlauch 62 münden.

Der erste Mastarm 1 weist zwei an einer Kröpfung 40 miteinander verbundene Armabschnitte 42, 44 auf. Die Kröpfung 40 ist so positioniert und dimensioniert, daß der Mastarm 1 im zusammengeklappten Zustand des Verteilermasts die Mischtrommel 16 außenseitig umgreift (Fig. 2).

Der letzte Mastarm 3 ist in zwei Armabschnitte 3', 3'' unterteilt, die um eine zur benachbarten Knickachse C und zur Längserstreckung dieses Mastarms 3 senkrechte Schwenkachse 46' um etwa 5° gegeneinander verschwenkbar sind. Das Verschwenken erfolgt entweder über einen Hydrozylinder 48 (Fig. 2) oder über einen hydraulischen Schwenkmotor 50 (Fig. 4a und b). Weiter ist das am Mastarm 3 entlanggeführte Rohrsegment 34''' in zwei um die Schwenkachse 46' gegeneinander verbiegbare oder verschwenkbare Segmentabschnitte 52', 52'' unterteilt, die im Falle der Fig. 4a durch einen biegsamen Förderschlauch 54 und im Falle der Fig. 4b durch zwei 90°-Rohrbögen 56 und eine zwischen den Rohrbögen angeordnete, zur Schwenkachse 46' konzentrische Drehkupplung 58 miteinander verbunden sind.

Bei dem in Fig. 2 gezeigten Anwendungsbeispiel wird das Schwenkgelenk 46 im letzten Mastarm 3 dazu benutzt, den Armabschnitt 3'' aus dem Kollisionsbereich mit dem gekröpften Mastarm 1 herauszuschwenken, bevor der Verteilermast von seiner in Fig. 1 gezeigten Ruhelage entfaltet wird.

Bei dem Anwendungsbeispiel nach Fig. 3 wird der Armabschnitt 3'' zum großflächigen Betonieren in Richtung des Doppelpfeils 60 um die Schwenkachse 46' gegenüber dem Armabschnitt 3' und damit auch gegenüber den übrigen Mastarmen 1 und 2 hin- und hergeschwenkt. Der Auslaß des Endschlauches 62 überstreicht dabei je nach Strecklage des Verteilermasts die in Fig. 3 dargestellten Bogenabschnitte 64 auf der zu betonierenden Fläche 66.

Zusammenfassend ist folgendes festzustellen: Die Erfindung bezieht sich auf einen Betonverteilermast für stationäre und mobile Betonpumpen. Er weist mehrere an Knickgelenken mit zueinander parallelen Knickachsen A, B, C miteinander verbundene langgestreckte Mastarme 1, 2,3 sowie eine aus mehreren gelenkig miteinander verbundenen, entlang den Mastarmen 1, 2, 3 geführten Rohrsegmenten 34', 34'', 34''' bestehende, am Ende des letzten Mastarms 3 in einen Endschlauch 62 mündende Betonförderleitung 34 auf. Zur Erleichterung der Handhabung des Verteilermasts beim Entfalten aus seiner Ruhelage und beim Betonieren großer Flächen wird gemäß der Erfindung vorgeschlagen, daß der letzte Mastarm 3 in zwei an einem zur letzten Knickachse C und zur Längserstreckung des letzten Mastarms 3 senkrechte Schwenkachse 46' begrenzt gegeneinander verschwenkbare Armabschnitte 3', 3" unterteilt ist.

## Patentansprüche

1. Betonverteilermast für stationäre und mobile Betonpumpen mit mehreren an Knickgelenken mit zueinander parallelen Knickachsen (A, B, C) miteinander verbundenen, langgestreckten Mastarmen (1, 2, 3) und mit einer aus mehreren gelenkig miteinander verbundenen, entlang den Mastarmen (1, 2, 3) geführten und an diesen befestigten Rohrsegmenten (34', 34'', 34''') bestehenden, am Ende des letzten Mastarms (3) in einen Endschlauch (62) mündenden Betonförderleitung (34), **dadurch gekennzeichnet, daß** der letzte Mastarm (3) in zwei an einer zur letzten Knickachse (C) und zur Längserstreckung des letzten Mastarms (3) senkrechten Schwenkachse (46') begrenzt gegeneinander verschwenkbare Armabschnitte (3', 3'') unterteilt ist.

2. Betonverteilermast nach Anspruch 1, **dadurch gekennzeichnet, daß** das am letzten Mastarm (3) entlanggeführte Rohrsegment (34''') zwei um die Schwenkachse (46') gegeneinander verbiegbare oder verschwenkbare Segmentabschnitte (52', 52'') aufweist.

3. Betonverteilermast nach Anspruch 1 oder 2, **dadurch gekennzeichnet, daß** die beiden Armabschnitte (3', 3'') mit hydraulischen oder elektrischen Mitteln (48, 50) gegeneinander verschwenkbar sind.

4. Betonverteilermast nach einem der Ansprüche 1 bis 3, **dadurch gekennzeichnet, daß** der endschlauchseitige Armabschnitt (3'') länger als der knickgelenkseitige Armabschnitt (3') ist.

5. Betonverteilermast nach Anspruch 4, **dadurch gekennzeichnet, daß** der endschlauchseitige Armabschnitt (3'') mindestens fünfmal so lang wie der knickgelenkseitige Armabschnitt (3') ist.

6. Betonverteilermast nach einem der Ansprüche 1 bis 5, **dadurch gekennzeichnet, daß** die Armabschnitte (3', 3'') zwischen zwei endlagengedämpften Endschaltern oder Endanschlägen begrenzt gegeneinander verschwenkbar sind.

7. Betonverteilermast nach einem der Ansprüche 1 bis 6, **dadurch gekennzeichnet, daß** der Schwenkwinkel zwischen den beiden Armabschnitten (3', 3'') auf 3° bis 10° begrenzt ist.

8. Betonverteilermast nach einem der Ansprüche 1 bis 7, **dadurch gekennzeichnet, daß** zwischen den beiden starren Rohrsegmentabschnitten (52', 52'') eine mit der Schwenkachse (46') ausgefluchtete Drehkupplung (58) angeordnet ist.

9. Betonverteilermast nach einem der Ansprüche 1 bis 7, **dadurch gekennzeichnet, daß** zwischen den beiden starren Rohrsegmentabschnitten (52', 52'') ein biegsamer Verbindungsschlauch (54) angeordnet ist.

10. Verfahren zum Betonieren unter Verwendung eines an einer stationären oder mobilen Betonpumpe angeschlossenen Betonverteilermasts gemäß einem der Ansprüche 1 bis 9, bei welchem der Endschlauch (62) beim Betoniervorgang durch Strecken und/oder Verkürzen des Betonverteilermasts über seine Knickgelenke und durch Verschwenken des Endschlauchs (62) quer zur Streck- und Verkürzungsrichtung über eine zu betonierende Fläche bewegt wird, **dadurch gekennzeichnet, daß** ein den Endschlauch (62) tragender Armabschnitt (3'') des letzten Mastarms (3) um eine an diesem Mastarm (3) zwischen dem letzten Knickgelenk und dem Endschlauch (62) angeordnete, zur benachbarten Knickachse (C) und zur Längserstreckung dieses Mastarms (3) senkrechte Schwenkachse (46') während des Betoniervorgangs zwischen zwei Endlagen selbsttätig hin- und hergeschwenkt wird.

11. Verfahren nach Anspruch 10, **dadurch gekennzeichnet, daß** die Schwenkbewegung ferngesteuert auslösbar ist.

12. Verfahren nach Anspruch 10 oder 11, **dadurch gekennzeichnet, daß** der Schwenkwinkel zwischen den Armabschnitten (3', 3'') wahlweise einstellbar ist.

13. Verfahren zum Entfalten und Falten eines, vorzugsweise als Überkopf-Rollfalter ausgebildeten, Betonverteilermasts gemäß einem der Ansprüche 1 bis 9, bei welchem der letzte Mastarm (3) beim Faltvorgang in seiner Ruhelage unter mindestens einen der anderen Mastarme in vorzugsweise parallele Ausrichtung zu diesem eingefaltet wird, **dadurch gekennzeichnet, daß** ein den Endschlauch (62) tragender Armabschnitt (3'') des letzten Mastarms (3) um eine an diesen Mastarm (3) angeordnete, zur benachbarten Knickachse (C) und zur Längserstreckung dieses Mastarms (3) senkrechte Schwenkachse (46') zu Beginn des Entfaltvorgang aus seiner Ruhelage seitlich ausgeschwenkt und am Ende des Faltvorgangs in seine Ruhelage zurückgeschwenkt wird.

## Claims

1. A concrete distributor mast for stationary and mobile concrete pumps having a plurality of elongated mast arms (1, 2, 3) which are interconnected at articulated joints with mutually parallel axes (A, B, C), and having a concrete delivery pipe line (34) which consists of a plurality of pipe line segments (34', 34", 34"') which are connected to each other in an articulated manner and which are guided along and connected to the mast arms (1, 2, 3), the pile line ending in an end hose (62) at the end of the last mast arm (3), **characterized in that** the last mast arm (3) is divided into two arm sections (3', 3") which are limitedly pivotable to each other about a pivot axis (46') which is perpendicular to the last articulation axis (C) and to the longitudinal extension of the last mast arm (3).

2. The concrete distributor mast of claim 1, **characterized in that** the pipe line segment (34"') guided along the last mast arm (3) comprises two segment sections (52', 52") which are pivotable or bendable with respect to each other about the pivot axis (46').

3. The concrete distributor mast of claim 1 or 2, **characterized in that** the two arm sections (3', 3") are pivotable with respect to each other by hydraulic or electric means (48, 50).

4. The concrete distributor mast of one of claims 1 to 3, **characterized in that** the arm section (3") adjacent to the end hose is longer than the arm section (3') adjacent to the articulated joint.

5. The concrete distributor mast of claim 4, **characterized in that** the arm section (3") adjacent to the end hose is at least five times as long as the arm section (3') adjacent to the articulated joint.

6. The concrete distribution mast of one of claims 1 to 5, **characterized in that** the arm sections (3', 3") are limitedly pivotable with respect to each other between two limit switches or stops which are dampened in their end positions.

7. The concrete distributor mast of one of claims 1 to 6, **characterized in that** the pivot angle between the two arm sections (3', 3") is limited to 3° to 10°.

8. The concrete distributor mast of one of claims 1 to 7, **characterized in that** a rotational clutch (58) which is aligned with the pivot axis (46') is positioned between the two rigid pipe segment sections (52', 52").

9. The concrete distributor mast of one of claims 1 to 7, **characterized in that** a flexible connecting hose (54) is positioned between the two rigid pipe segment sections (52', 52").

10. A method for distributing concrete including the use of the concrete distributor mast of one of claims 1 to 9, which mast is connected to a stationary or mobile concrete pump, the method including moving the end hose (62) over the area to be supplied with concrete by extending and/or retracting the concrete distributor mast by way of its articulated joints and by pivoting the end hose (62) perpendicularly to the direction of extension and retraction, **characterized in that** an arm section (3") of the last mast arm (3), which section carries the end hose (62), is automatically pivoted during the concrete distribution between two end positions about a pivot axis (46') which is positioned between the last articulated joint and the end hose (62) and which is oriented perpendicularly to the adjacent articulation axis (C) and the longitudinal extension of the mast arm (3).

11. The method of claim 10, **characterized in that** the pivoting movement is adapted to be executed by remote control.

12. The method of claim 10 or 11, **characterized in that** the pivot angle between the arm sections (3', 3") is adjustable according to need.

13. A method for folding and unfolding the concrete distributor mast of one of claims 1 to 9, the mast preferably being of the overhead roll folding type, in which the last mast arm (3) is folded during the folding operation in its rest position beneath at least one of the other mast arms in a preferably parallel alignment, **characterized in that** an arm section (3") of the last mast arm (3) which carries the end hose (62) is laterally pivoted from its rest position at the beginning of the unfolding operation and pivoted back into its rest position at the end of the folding operation about a pivot axis (46') which is positioned on this last mast arm (3) and which is perpendicular with respect to the adjacent articulation axis (C) and to the longitudinal extension of this mast arm (3).

## Revendications

1. Flèche de distribution de béton pour pompes à béton fixes et mobiles, comprenant plusieurs bras de flèche allongés (1, 2, 3) reliés entre eux par des articulations dont les axes (A, B, C) sont parallèles entre eux, et une conduite de refoulement du béton (34) qui est composée de plusieurs segments de tube (34', 34", 34"') reliés entre eux de manière articulée, guidés le long des bras de flèche (1, 2, 3) et fixés à ces derniers, et qui se termine à l'extrémité du dernier bras de flèche (3) par un tuyau d'extrémité (62), **caractérisée en ce que** le dernier bras de flèche (3) est divisé en deux segments de bras (3', 3") pouvant pivoter de façon limitée l'un par rapport à l'autre à la hauteur d'un axe de pivotement (46') perpendiculaire au dernier axe d'articulation (C) et à l'étendue longitudinale du dernier bras de flèche (3).

2. Flèche de distribution de béton selon la revendication 1, **caractérisée en ce que** le segment de tube (34"') longeant le dernier bras de flèche (3) présente deux tronçons (52', 52") pouvant être cintrés ou pivoter l'un par rapport à l'autre autour de l'axe de pivotement (46').

3. Flèche de distribution de béton selon la revendication 1 ou 2, **caractérisée en ce que** les deux segments de bras (3', 3") peuvent pivoter l'un par rapport à l'aide à l'aide de moyens hydrauliques ou électriques (48, 50).

4. Flèche de distribution de béton selon l'une des revendications 1 à 3, **caractérisée en ce que** le segment de bras (3") situé côté tuyau d'extrémité est plus long que le segment de bras (3') situé côté articulation.

5. Flèche de distribution de béton selon la revendication 4, **caractérisée en ce que** le segment de bras (3") situé côté tuyau d'extrémité est au moins cinq fois plus long que le segment de bras (3') situé côté articulation.

6. Flèche de distribution de béton selon l'une des revendications 1 à 5, **caractérisée en ce que** les segments de bras (3', 3") peuvent pivoter l'un par rapport à l'autre de façon limitée entre deux interrupteurs de fin de course ou deux butées de fin de course assurant un amortissement.

7. Flèche de distribution de béton selon l'une des revendications 1 à 6, **caractérisée en ce que** l'angle de pivotement entre les deux segments de bras (3', 3") est compris entre 3° et 10°.

8. Flèche de distribution de béton selon l'une des revendications 1 à 7, **caractérisée en ce qu'**un joint tournant (58) aligné sur l'axe de pivotement (46') est situé entre les deux tronçons fixes (52', 52") du segment de tube.

9. Flèche de distribution de béton selon l'une des revendications 1 à 7, **caractérisée en ce qu'**un tuyau de liaison flexible (54) est placé entre les deux tronçons fixes (52', 52") du segment de tube.

10. Procédé pour mettre en oeuvre du béton en utilisant une flèche de distribution de béton raccordée à une pompe à béton fixe ou mobile selon l'une des revendications 1 à 9, selon lequel le tuyau d'extrémité (62) est déplacé au-dessus d'une surface à bétonner en allongeant et/ou en raccourcissant la flèche de distribution de béton par le biais de ses articulations et en faisant pivoter le tuyau d'extrémité (62) transversalement à la direction d'allongement et de raccourcissement, **caractérisé en ce que**, lors de la mise en oeuvre du béton, on fait aller et venir automatiquement un segment (3") du dernier bras de la flèche (3) qui porte le tuyau d'extrémité (62) entre deux positions d'extrémité, en le faisant pivoter autour d'un axe de pivotement (46') situé sur ce bras de flèche (3) entre la dernière articulation et le tuyau d'extrémité (62) et perpendiculaire à l'axe d'articulation (C) adjacent et à l'étendue longitudinale de ce bras de flèche (3).

11. Procédé selon la revendication 10, **caractérisé en ce que** le pivotement peut être déclenché par une télécommande.

12. Procédé selon la revendication 10 ou 11, **caractérisé en ce que** l'angle de pivotement entre les segments de bras (3', 3") peut être choisi librement.

13. Procédé pour déployer et replier une flèche de distribution de béton de préférence réalisée en tant que flèche pliée au-dessus de la cabine, selon l'une des revendications 1 à 9, selon lequel lorsque le dernier bras de flèche (3) est replié en position de repos sous au moins l'un des autres bras de flèche, il est replié en étant de préférence orienté parallèlement à celui-ci, **caractérisé en ce qu'**au début du déploiement, un segment (3") du dernier bras de flèche (3) portant le tuyau d'extrémité (62) quitte sa position de repos en pivotant latéralement autour d'un axe de pivotement (46') situé sur ce bras de flèche (3) et perpendiculaire à l'axe d'articulation (C) adjacent et à l'étendue longitudinale de ce bras de flèche (3), et, à la fin du repli, revient dans sa position de repos en pivotant à nouveau.
